# EUROPÄISCHE PATENTSCHRIFT

(11) **EP 0 639 658 B1**
(45) Veröffentlichungstag und Bekanntmachung des Hinweises auf die Patenterteilung: **12.03.1997**
(21) Anmeldenummer: 94117579.6
(22) Anmeldetag: 06.05.1992
(51) Int. Cl.: C23G 5/04, C23G 5/02

(54) **Verfahren zur schonenden Entfettung und Reinigung von mit fett- und/oder Ölhaltigen Stoffen behaftetem Gut**
Process for degreasing and cleaning material covered with greasy and/or oily substances
Procédé de dégraissage et de nettoyage d'un matériau recouvert de produits gras et/ou huileuse

(30) Priorität: 11.11.1991 DE 4136990
(43) Veröffentlichungstag der Anmeldung: 22.02.1995
(62) Teilanmeldung aus: 92107605.5
(73) Patentinhaber: ALD Vacuum Technologies GmbH, 63526 Erlensee (DE)
(72) Erfinder: Hugo, Franz, D-63743 Aschaffenburg (DE); Mosch, Johannes, D-63755 Alzenau (DE); Wanetzky, Erwin, D-63538 Grosskrotzenburg (DE)

(56) Entgegenhaltungen:
- EP-A- 0 381 887
- WO-A-93/08933
- DE-A- 3 738 006
- DE-C- 347 425
- GB-A- 1 135 181
- GB-A- 2 113 719
- US-A- 5 045 117
- DATABASE WPI Week 9151, Derwent Publications Ltd., London, GB; AN 91-372699 & JP-A-3 249 983 (NIPPON PETROCHEM) 7. November 1991
- DATABASE WPI Week 9124, Derwent Publications Ltd., London, GB; AN 91-4174963 & JP-A-3 106 485 (OKAWARA KAKOKI) 7. Mai 1991
- PATENT ABSTRACTS OF JAPAN vol. 15, no. 289 (C-852) 23. Juli 1991 & JP-A-03 101 881 (YAMAZAKI HIROSHI) 26. April 1991
- PATENT ABSTRACTS OF JAPAN vol. 15, no. 145 (C-823) 12. April 1991 & JP-A-03 026 383 (CHIYODA SEISAKUSHO) 4. Februar 1991
- DATABASE WPI Week 9122, Derwent Publications Ltd., London, GB; AN 91-161510 & JP-A-62 091 282 (HAKUYO SANGYO) 25. April 1987

## Beschreibung

Die Erfindung bezieht sich auf ein Verfahren zur schonenden Entfettung und Reinigung von mit fett- und/oder ölhaltigen Stoffen behaftetem Gut.

Vor einer Wiederaufbereitung mechanischer Bauteile, insbesondere Getriebebauteile, wie sie z.B. im Automobilbereich in überaus großen Mengen anfallen, ist die Beseitigung von Schmierstoffresten eine der vordringlichsten Aufgaben. So ist die Reinigung und Entfettung z.B. von Automobilgetrieben, Kardangelenken, Zylinderblöcken etc. für eine nachfolgende Weiterbearbeitung aus Fertigungsgründen unabdingbar. Die Reinigung bedeutet hierbei in erster Linie die Beseitigung von Schmierstoffen. Die zu reinigenden Bauteile müssen nach der Reinigung trocken, d.h. die technischen Oberflächen der Teile müssen frei von Öl-bzw. Fettschichten sein, damit sie weiteren Regenerierungsprozessen, wie z. B. Schleifvorgängen, zugeführt werden können. Schmierstoffe würden z.B. einen Schleifprozeß wenn nicht unmöglich machen, so doch zumindest stark behindern.

Ferner ist die Entsorgung von mit Schmierstoffen versetztem Abfall, der insbesondere in Schleifwerkstätten anfällt, in denen beliebige Bauteile aus Metall oder Kunststoff verarbeitet werden, wie zum Beispiel Schleifschlamm bzw. -staub, nicht befriedigend gelöst, zumal eine Auftrennung in verwertbare und nichtverwertbare Materialien bisher nur mit, unter Umweltgesichtpunkten nicht unbedenklichen, chemischen oder thermischen Trennprozessen möglich ist. Aus der Sicht der gegenwärtigen Entsorgungsproblematik erscheint es darüberhinaus erforderlich zu sein, mögliche Trennverfahren anzuwenden, die zumindest den endgültig zu entsorgenden Restmüll minimieren.

Bekannt ist ein Verfahren zum Reinigen und Entfetten von Metallteilen (DE-C-34 74 25) mittels organischer Lösungsmittel unter Rückgewinnung der Lösungs- und Fettungsmittel, nach dem die Gegenstände zunächst mit dem kalten Lösungsmittel, dann jedoch sofort mit den Dämpfen des Lösungsmittels so lange behandelt werden, bis die Gegenstände die Temperatur des siedenden Lösungsmittels angenommen haben und schließlich die noch im Reinigungsgefäß vorhandenen Dämpfe mittels eines Luftstromes oder mittels Vakuum entfernt werden, wobei die mitgeführten Dämpfe des Lösungsmittels durch Kühlung oder Absorption in einem Waschmittel wiedergewonnen werden.

Weiterhin ist ein Entfettungsverfahren in einem evakuierbaren Kessel bekannt (GB-A-1 135 181), bei dem die zu reinigenden, mit Fett behafteten Metallgegenstände zuerst mit kaltem organischen Lösungsmittel gereinigt werden, ehe die Gegenstände mit heißen Lösungsmitteldämpfen behandelt werden und diese die Temperatur des siedenden Lösungsmittels angenommen haben, wonach restlicher Lösungsmitteldampf mittels Vakuum entfettet wird, wobei das Lösungsmittel zusammen mit den abgelösten Fetten in einem Rücklaufbehälter aufgefangen wird.

Andere bislang verwendeten Reinigungsverfahren, mit denen vorrangig mit Schmierstoffen behaftete Bauteile gereinigt werden, beruhen auf der Anwendung fettlösender Mittel hauptsächlich auf der Verwendung von Perchlor-, Trichlor-, oder Tetrachlor-Verbindungen. Aus gesundheits- und umweltschädlichen Gründen ist die Anwendung der meisten Chlorverbindungen problematisch. So ist die Anwendung von Perchlor in Reinigungsanlagen zeitlich limitiert und besonders strengen Sicherheitsauflagen unterworfen. Zudem entstehen bei derartigen Reinigungsprozessen große Mengen an hochgiftigen, nicht trennbaren Flüssigkeiten, die es bislang in ihrer zum Teil unbekannten Zusammensetzung zu entsorgen galt.

Neben der Problematik der Entsorgung von Abfallstoffen spielt die Wiederverwertbarkeit der zu reinigenden Stoffe und Gegenstände eine Hauptrolle. In diesem Zusammenhang sind extra vergütete mechanische Bauteile zu nennen, die durch thermochemische Verfahrensschritte eine erhöhte Oberflächenhärte aufweisen. Derartige Oberflächenbeschaffenheiten können jedoch durch zu hohe Temperaturen in Mitleidenschaft gezogen werden. Eine Wiederverwendung eines derartig behandelten Bauteils ist daher fraglich.

Der Erfindung liegt die Aufgabe zugrunde, ein Verfahren zur Entfettung und Reinigung von mit fett- und/oder ölhaltigen Stoffen behaftetem Gut anzugeben, bei dem das zu reinigende Gut keinerlei physikalische und chemische Oberflächenveränderungen erleidet und daher für eine entsprechende Wiederverwendung geeignet ist. Des weiteren soll eine weitgehend vollständige Rückgewinnung der Schmiermittel, die den zu reinigenden Gegenständen anhaften, durch das erfindungsgemäße Verfahren erreicht werden. Schließlich soll das Verfahren sicher stellen, daß die Umwelt schädigende Substanzen nicht ins Freie gelangen können, sondern eingeschlossen bleiben.

Diese Aufgabe wird dadurch gelöst, daß:
- die zu reinigenden metallischen Bauteile, Granulate, Sande oder Stäube in eine Vakuumkammer eingesetzt werden,
- in einem ersten Reinigungsschritt die dem zu reinigenden Gut anhaftenden Fette und/oder Öle mit einem ihrer Konsistenz ähnlichen Lösungsmittel einer artgleichen, leicht flüchtigen Fraktion des Schmiermittels, vorzugsweise Petroleum und/oder Kerosin, beaufschlagt und das sich bildende Gemisch ausLösungsmittel und abgelösten Fetten bzw. Ölen einem Verdampfer zugeführt wird
- in einem zweiten Reinigungsschritt der sich am Verdampfer bildende Dampf dem Gut zugeleitet wird, an dessen Oberfläche der Dampf kondensiert und unter Kondensatbildung die Restverschmutzung beseitigt,
- in einem dritten Reinigungsschritt der Dampf einem Kondensator zugeführt wird, dessen gewonnenes Kondensat dem Reinigungsprozeß als Lösungsmittel erneut zugeführt wird und
- in einem vierten Reinigungsschritt die Vakuumkammer derart weiter evakuiert wird, daß restliche Lösungsmitteldämpfe vollständig entfernt und über den Vakuumpumpen jeweils nachgeschalteten Kondensatoren recycelt werden.

Weitere Einzelheiten und Merkmale ergeben sich aus den Unteransprüchen.

Das erfindungsgemäße Verfahren beruht auf einem thermischen Prozess, der in Verbindung mit Vakuum zu bestimmten Prozeßbedingungen führt, und kann gemäß dem Lösungsvorschlag "naß" durchgeführt werden. Der Prozeß wird mit einer artgleichen, leicht flüchtigen Fraktion des Schmiermittels durchgeführt und ersetzt alle offenen Reinigungsverfahren auf der Basis von beispielsweise FCKWLs, CKW's und wässrigen Laugen, bei denen umweltunverträgliche Dämpfe ins Freie gelangen können. Das sogenannte Naßverfahren kommt z.B. zum Einsatz beim Recyclen von Perbunan, Viton, FEP, PTFE, Siliconen sowie bei Guß- und Stahlteilen vor dem Einschmelzen zur Rückgewinnung der Legierungen. Es ist auch eine Anwendung bei verölten Granulaten, Sanden und Stäuben denkbar.

Die Erfindung wird nachstehend ohne Beschränkung des allgemeinen Erfindungsgedankens anhand eines Ausführungsbeispiels unter Bezugnahme auf die Zeichnung, die eine schematische Übersicht über die Prozeßkomponenten für das Naßverfahren zeigt, beschrieben, auf die im übrigen bezüglich der Offenbarung aller im Text nicht näher erläuterten erfindungsgemäßen Einzelheiten ausdrücklich verwiesen wird.

Wie bereits erwähnt wirkt die Tauchbadlösung auf die fest an den Oberflächen der Güter 1 anhaftende Schmiermittelschicht, die sich sowohl aus Fetten und Ölen als auch aus makroskopischen Festkörpern zusammensetzt, derart, daß die Schmiermittelschicht aufgeweicht wird und den nachfolgenden Reinigungsprozeß erleichtert. Erfindungsgemäß wurde erkannt, daß eine derartige Vorbehandlung der zu reinigenden Güter den Erfolg des Reinigungsverfahrens nachhaltig unterstützt, jedoch nicht unbedingt Voraussetzung ist.

Im Gegensatz zum Trockenverfahren ist es mit dem sogenannten Naßverfahren möglich, die zu reinigenden Güter derart von der Schmiermittelschicht zu befreien, daß sowohl Fett- und Ölrückstände auf den Oberflächen der Güter als auch jegliche Festkörperpartikel ohne zusätzliche Nachreinigungsschritte mechanischer Art entfernt werden können.

Die zu reinigenden Güter 1 werden auf jeweils einen Chargenträger 2 angebracht, der in die Prozeßkammer 5, die zumindest einseitig zu öffnen ist, eingeführt wird. Nach dem Schließen der Kammertür wird über eine Absaugleitung 12, durch eine Vorpumpe und eine nachgeschaltete Roots-Pumpe ein Unterdruck erzeugt, der weniger als 10 hPa beträgt. In die Absaugleitung 12 sind zudem gekühlte Kondensatoren 6, 6', 6'' vorgesehen, die vorhandene Fett- und Öldämpfe aus der Absaugleitung 12 entziehen. Über ein Hochdruckdüsensystem, das durch eine Sprüh-Druckleitung 11 mit einem der Schmiermittelart eigenen oder ähnlichen Lösungsmittel versorgt wird, werden die zu reinigenden Güter mit dem Lösungsmittel, das vorteilhafterweise über einen etwas höheren Dampfdruck verfügt als die im Schmiermittel enthaltenen Fette und Öle, oberflächig beaufschlagt. Das mit Schmiermittel verschmutzte Lösungsmittel wird über ein Filtersystem, das sich am tiefsten Punkt der Prozeßkammer 5 anschließt, zu einen Verdampfer 14 gepumpt, der das mit Schmiermittel versetzte Lösungsmittel eindickt. Der mit einem Heizer durchsetzte Verdampfer 14 wandelt dabei die leichter siedenden Fette bzw. Öle in ihren dampfförmigen Aggregatzustand um. Anschließend werden sie über eine Dampfdruckleitung 13 in die Vakuumkammer an die zu reinigenden Teile zurückgeführt, an denen ein Großteil kondensiert und die Oberflächen lokal aufheizt.

Erfindungsgemäß wurde erkannt, daß durch die lokale Erwärmung der Oberfläche der zu reinigenden Güter aufgrund der dabei entstehenden Kondensationswärme die Reste der Schmiermittelschicht, also auch die makroskopischen Festkörperpartikel, von der Oberfläche ablösbar sind.

Das von den Gütern ablaufende Kondensat durchläuft dabei das bereits erwähnte Filtersystem mit den nachgeschalteten Kondensatoren 6, wobei das mit Schmiermittel und Festkörperpartikel versetzte Lösungsmittel eingedickt wird. Während der eingedickte Rest der Entsorgung zugeführt wird, werden die im Kreislauf verdampfbaren Anteile an Fetten und Ölen durch eine nachgeschaltete Kombination aus Heizer 14' und dazwischengeschaltete Kondensatoren 6 extrahiert. Das dabei gewonnene Kondensat wird für den Beginn eines neuen Reinigungsprozesses wiederverwendet.

Nach Abschalten der Dampfzufuhr wird die Vakuumkammer weiter evakuiert, die restlichen Lösungsmitteldämpfe abgepumpt und somit die zu reinigenden Bauteile getrocknet. Danach wird die Vakuumkammer belüftet und steht nach der Entnahme der gereinigten Teile für einen neuen Reinigungsprozeß zur Verfügung.

Die mit diesem Naßverfahren gereinigten Güter weisen fett- und schmutz freie Oberflächen auf, und können direkt einer Weiterbearbeitung zugeführt werden. Das erfindungsgemäße Naßverfahren weist keine der Atmosphäre ausgesetzten Badflächen auf und stellt daher auch keine noch so geringe Belastung für die Umwelt mit schädlichen Dämpfen dar. Es handelt sich hier insbesondere um einen geschlossenen Kreislauf, der derart optimiert ist, daß der anfallende Abfall möglichst minimiert wird und der Eintrag an Lösungsmitteln für den Reinigungsprozeß möglichst selbsterhaltend durch den Zugewinn neuer Lösungsmittel aus den Schmiermittel schichten selbst gewonnen wird.

### Bezugszeichenliste

- 1: zu reinigende Güter
- 2: Chargenträger
- 5: Warmwandrezipient oder Prozeßkammer
- 6;6',...: Kondensator
- 7: Rootspumpe
- 8: Vorpumpe
- 9: Stickstoff-Flutventil
- 10: Dickstoffpumpe
- 11: Sprüh-Druckleitung
- 12: Absaugleitung
- 13: Dampf-Druckleitung
- 14,14': Verdampfer, Heizer

## Patentansprüche

1. Verfahren zur schonenden Entfettung und Reinigung von mit fett-und/oder ölhaltigen Stoffen behaftetem Gut, gekennzeichnet durch die Kombination folgender Merkmale:
- die zu reinigenden metallischen Bauteile, Granulate, Sande oder Stäube (1) werden in eine Vakuumkammer (5) eingesetzt,
- in einem ersten Reinigungsschritt werden die dem zu reinigenden Gut (1) anhaftenden Fette und/oder Öle mit einem ihrer Konsistenz ähnlichen Lösungsmittel einer artgleichen, leicht flüchtigen Fraktion des Schmiermittels, vorzugsweise aber Petroleum und/oder Kerosin, beaufschlagt, und das sich bildende Gemisch aus Lösungsmittel und abgelösten Fetten bzw. Ölen wird einem Verdampfer (14) zugeführt,
- in einem zweiten Reinigungsschritt wird der sich am Verdampfer (14) bildende Dampf über eine Dampfdruckleitung (13) dem Gut (1) zugeleitet, an dessen Oberfläche der Dampf kondensiert und unter Kondensatbildung die Restverschmutzung beseitigt,
- in einem dritten Reinigungschritt wird der Dampf in einen Kondensator (6) geleitet, dessen gewonnenes Kondensat dem Reinigungsprozeß als Lösungsmittel erneut zugeführt wird und
- in einem vierten Reinigungsschritt wird die Vakuumkammer (5) derart weiter evakuiert, daß restliche Lösungsmitteldämpfe über eine Absaugleitung (12) vollständig entfernt werden und über den Vakuumpumpen (7,8) jeweils nachgeschaltete, beheizte Kondensatoren (6',6'') recycelt werden.

## Claims

1. Method of gently degreasing and cleaning a product polluted with grease- and/or oil-containing substances, characterized by the combination of the following features:
- the metal components, granulates, sands or dusts (1) to be cleaned are inserted into a vacuum chamber (5),
- in a first cleaning step, the greases and/or oils clinging to the product (1) to be cleaned are acted upon by a solvent, of similar consistency, of an identicaltype, highly volatile fraction of the lubricant, preferably however paraffin oil and/or kerosene, and the mixture of solvent and dissolved greases and/or oils which forms is supplied to an evaporator (14),
- in a second cleaning step, the vapour which forms at the evaporator (14) is fed through a vapour pressure line (13) to the product (1), at the surface of which the vapour condenses and while forming a condensate removes the residual pollution,
- in a third cleaning step, the vapour is fed into a condenser (6), the recovered condensate of which is resupplied as a solvent to the cleaning process, and
- in a fourth cleaning step, the vacuum chamber (5) is further evacuated in such a way that residual solvent vapours are completely removed through an extraction line (12) and recycled by means of heated condensers (6', 6") connected in each case downstream of the vacuum pumps (7, 8).

## Revendications

1. Procédé peu agressif de dégraissage et nettoyage d'un produit souillé par des substances contenant de la graisse et/ou de l'huile, caractérisé par la combinaison des caractéristiques suivantes :
- les pièces métalliques à nettoyer, des granulés, sables ou poussières (1) sont introduits dans une chambre à vide (5),
- dans une première phase de nettoyage, les graisses et/ou huile qui adhèrent au produit (1) à nettoyer sont attaquées par un solvant, analogue à leur consistance, d'une fraction de même genre, facilement volatile, du lubrifiant, mais de préférence par du pétrole et/ou du kérosène, et le mélange de solvant et de graisses ou huiles détachées qui se forme est envoyé à un évaporateur (14),
- dans une deuxième phase de nettoyage, la vapeur qui se forme dans l'évaporateur (14) est envoyée, par une conduite de pression de vapeur (13), au produit (1) sur la surface duquel la vapeur se condense et élimine la salissure restante avec formation d'un condensat,
- dans une troisième phase de nettoyage, la vapeur est envoyée à un condenseur (6) dont le condensat récupéré est de nouveau envoyé au traitement de nettoyage pour servir de solvant, et
- dans une quatrième phase de nettoyage, la chambre à vide (5) est soumise à une mise sous vide plus poussée de manière que les vapeurs de solvant résiduelles soient entièrement évacuées, en passant par une conduite d'aspiration (12), et qu'elles soient recyclées au moyen de condenseurs chauffés (6', 6") intercalés respectivement en aval des pompes à vide (7, 8).
